# EUROPÄISCHE PATENTSCHRIFT

(11) **EP 2 635 382 B1**
(45) Veröffentlichungstag und Bekanntmachung des Hinweises auf die Patenterteilung: **30.12.2015**
(21) Anmeldenummer: 11763956.7
(22) Anmeldetag: 03.10.2011
(51) Int. Cl.: B05C 17/01

(54) **DICHTSTOFFPRESSE**
SEALANT GUN
PRESSE À PRODUIT D'ÉTANCHÉITÉ

(30) Priorität: 02.11.2010 CH 18252010
(43) Veröffentlichungstag der Anmeldung: 11.09.2013
(73) Patentinhaber: Trikora Construction AG, 4912 Aarwangen (CH)
(72) Erfinder: HILTBRAND, Roland, CH-4800 Zofingen (CH)
(74) Vertreter: Frischknecht, Harry Ralph
(86) Internationale Anmeldenummer: PCT/EP2011/067223
(87) Internationale Veröffentlichungsnummer: WO 2012/059283

(56) Entgegenhaltungen:
- GB-A- 2 187 798
- US-A- 3 105 614
- US-A- 4 452 285
- US-A- 5 295 614
- US-A1- 2001 013 526

## Beschreibung

### TECHNISCHES GEBIET

Die vorliegende Erfindung betrifft eine Presse zum Auspressen eines zähflüssigen Mediums, wie eine Dichtmasse oder Klebstoff, nach dem Oberbegriff von Anspruch 1.

### STAND DER TECHNIK

Die Eingangs genannten Presse, auch Dichtstoffpressen genannt, sind aus dem Stand der Technik bekannt. Es handelt sich dabei um Pressvorrichtung zur Entnahme einer Dichtmasse oder eines Klebestoffes aus einer Kartusche. Dabei wird durch die Presse ein Stössel in die Kartusche geschoben und mit dem Vorschub des Stössels wird der Dichtstoff bzw. der Klebestoff entnommen.

Beispielsweise zeigt die US 6,260,737 eine solche Dichtstoffpresse, bei welcher ein mit einer Vielzahl von Zähnen versehener Stössel schrittweise in eine Kartusche geschoben werden kann. Nachteilig an der US 6,260,737 ist die Blockierung des Stössels nach erfolgtem Vortrieb. Aufgrund der Eigenschaften des Dichtstoffes stellt dieser eine Kraft auf den Stössel bereit. Die zwischen dem Bremselement und dem Stössel aufgebrachte Reibungskraft reicht meist nicht aus, um den Stössel erfolgreich zu blockieren. Ein weiterer Nachteil ergeht aus der Tatsache, dass der Vortrieb des Stössel nur über einen Teilbereich des gesamten Betätigungsweges des Betätigungshebels erfolgt. Der Benutzer hat daher mit einem solchen Betätigungsmechanismus oft Mühe, die auszupressende Masse zu dosieren.

Die US 4,452,285 zeigt eine weitere Dichtstoffpresse, deren Antriebsmechanismus sehr komplex ausgebildet ist.

### DARSTELLUNG DER ERFINDUNG

Ausgehend von diesem Stand der Technik liegt der Erfindung die Aufgabe zugrunde, eine Presse zum Auspressen eines zähflüssigen Mediums anzugeben, welche die Nachteile der Pressen aus dem Stand der Technik überwindet. Insbesondere soll die Presse einen vorteilhafteren Vortrieb sowie eine bessere Blockierung des Stössel erlauben.

Diese Aufgabe wird durch die Presse nach Anspruch 1 gelöst. Demgemäss umfasst eine Presse zum Auspressen eines zähflüssigen Mediums aus einer Kartusche, einen Aufnahmeraum zur Aufnahme der Kartusche, einen in den Aufnahmeraum schiebbaren Stössel mit einer Verzahnung, wobei der Stössel entlang einer Längsachse in einer Betätigungsrichtung und in einer der Betätigungsrichtung entgegensetzten Rückwärtsrichtung bewegbar ist, einen Betätigungshebel, der um einen Drehpunkt über einen Verschwenkweg von einer Ausgangsposition in eine Endposition verschwenkbar ist, eine Vorschubeinheit zum Vorschieben des Stössels, wobei die Vorschubeinheit über den Betätigungshebel betätigt wird, und eine Arretiereinheit zur Arretierung des Stössels. Die Vorschubeinheit umfasst ein Vorschubelement, welches eine zur Verzahnung des Stössels korrespondierende Verzahnung aufweist und mit dem Betätigungshebel in Verbindung steht, so dass das Vorschubelement bei Verschwenkung des Betätigungshebels von einer Ausgangsposition entlang der Betätigungsrichtung in eine Endposition geschoben wird, wobei das Vorschubelement bei Beginn der Betätigung des Betätigungshebels und über den gesamten Betätigungsweg des Betätigungshebels mit der Verzahnung des Stössels im Eingriff ist und so den Stössel entlang der Betätigungsrichtung bewegt. Die Arretiereinheit umfasst ein Arretierelement, welches vor und nach der Betätigung des Betätigungshebels im Eingriff mit der Verzahnung des Stössels ist und so dessen Bewegung in die Rückwärtsrichtung blockiert.

Die Tatsache, dass sich das Vorschubelement über den gesamten Betätigungsweg gleichmässig vorschiebt, hat die positive Wirkung, dass der Stössel über die gesamte Betätigung des Betätigungshebels ebenfalls gleichmässig vorgeschoben wird, was eine besonders vorteilhafte Dosierung erlaubt. Das Arretierelement ist zudem vorteilhaft, um eine Rückwärtsbewegung durch ein Relaxieren des Mediums in der Kartusche zu verhindern.

Der Betätigungshebel umfasst eine Kulissenführung, welche mit dem Vorschubelement in Verbindung steht, wobei das Vorschubelement bei Verschwenkung des Betätigungshebels von der Ausgangsstellung in die Endstellung entlang der Betätigungsrichtung geschoben wird. Über die Kulissenführung kann eine besonders einfache Umsetzung der Bewegung vom Betätigungshebel auf das Vorschubelement geschaffen werden.

Vorteilhafterweise umfasst die Kulissenführung eine erste Kulissenkante und eine zweite Kulissenkante, wobei die erste Kulissenkante das Vorschubelement in Betätigungsrichtung bewegt, und wobei die zweite Kulissenkante das Vorschubelement in die Rückwärtsrichtung bewegt.

Vorzugsweise hat die erste Kulissenkante die Gestalt eines Kreissegmentes, wobei der Radius des Kreissegmentes vom Drehpunkt her gesehen über die gesamte Länge des Kreissegmentes zunimmt, so dass die Distanz zwischen dem Drehpunkt und dem Kontaktpunkt zwischen Vorschubelement und ersten Kulissenkante über den Verlauf bei Betätigung zunimmt. Besonders bevorzugt nimmt die Distanz zwischen Drehpunkt und Kontaktpunkt über den gesamten Betätigungsweg kontinuierlich zu.

Alternativ kann die Distanz zwischen Drehpunkt und Kontaktpunkt auch variabel zunehmen, was eine Einstellung der auszupressenden Menge des Mediums zum Grad der Betätigung erlaubt und zudem einen positiven Einfluss auf die Ergonomie haben kann, da bei gebogener Fingerstellung mehr Kraft als anfänglich bei gestrecktem Finger verfügbar ist. So kann beispielsweise zu Beginn der Betätigung eine kleinere Vergrösserung der Distanz gewählt werden, als gegen Ende der Betätigung, was in einer Vergrösserung des Vorschubes und somit einer Vergrösserung der ausgepressten Menge über den Verschwenkweg des Betätigungshebels resultiert. Eine Verkleinerung der Distanz über den Betätigungswege wäre auch denkbar, was dann einem gegenteiligen Resultat gleichkommt.

Vorzugsweise wird das Vorschubelement über ein Federelement gegen den Stössel gedrückt, so dass die Verzahnung des Vorschubelementes im Eingriff mit der Verzahnung des Stössels ist.

Vorzugsweise wird das Arretierelement mit einem Federelement gegen die Verzahnung des Stössels gedrückt, wobei bei einer Bewegung des Stössels in Betätigungsrichtung eine Kraft gegen die Federkraft des Federelementes durch die Ausbildung der Verzahnung zwischen Stössel und Arretierelement resultiert, so dass die Verzahnungsverbindung zwischen Stössel und Arretierelement aufgehoben wird.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: zeigt eine teilweise geschnittene Gesamtansicht einer Dichtstoffpresse;
- Fig. 2: zeigt eine Schnittdarstellung einer Dichtstoffpresse mit einem Antriebsmechanismus gemäss der vorliegenden Erfindung, wobei sich der Stössel in der hinteren Position befindet;
- Fig. 3: zeigt die Schnittdarstellung nach Figur 2 , wobei sich der Stössel in einer anderen Position befindet;
- Fig. 4: zeigt die Schnittdarstellung nach Figur 2, wobei sich der Betätigungshebel inmitten seiner Betätigung befindet;
- Fig. 5: zeigt die Schnittdarstellung nach Figur 2, wobei sich der Betätigungshebel in der Endlage befindet;
- Fig. 6-7: zeigen die Schnittdarstellung nach Figur 2, wobei sich der Betätigungshebel auf dem Rückweg in seine ursprüngliche Position befindet;
- Fig. 8: zeigt die Schnittdarstellung nach Figur 2, wobei sich der Betätigungshebel kurz vor der ursprünglichen Stellung befindet;
- Fig. 9: eine Detailansicht von der Figur 2; und
- Fig. 10: zeigt die Schnittdarstellung nach Figur 2, wobei sich der Betätigungshebel in seiner ursprünglichen Position befindet.

### BESCHREIBUNG BEVORZUGTER AUSFÜHRUNGSFORMEN

In der Figur 1 wird eine erfindungsgemässe Presse zur Auspressung eines zähflüssigen Mediums, wie einem Dichtstoff oder einem Klebstoff, gezeigt. Eine solche Presse kann auch als Dichtstoffpresse oder Klebstoffpresse bezeichnet werden. Die Presse umfasst im wesentlichen ein Gehäuse 1 mit einen Aufnahmeraum 11 zur Aufnahme einer Kartusche, aus welcher das zähflüssige Medium ausgepresst wird, einen in den Aufnahmeraum schiebbaren Stössel 2, einen Betätigungshebel 3, der um einen Drehpunkt D über einen Verschwenkweg verschwenkbar ist, eine Vorschubeinheit 4 zum Vorschieben des Stössels 2, wobei die Vorschubeinheit durch den Betätigungshebel 3 betätigt wird, und eine Arretiereinheit 5 zur Arretierung des Stössels 2.

Das Gehäuse 1 umfasst nebst dem Aufnahmeraum 11 auch einen Gehäuseabschnitt 10, welcher dem Aufnahmeraum 1 angeformt ist und im wesentlichen der Aufnahme des Betätigungshebels 3, der Vorschubeinheit 4 und der Arretiereinheit 5 dient. Der Gehäuseabschnitt 10 und der Aufnahmeraum 11 sind dabei vorzugsweise einstückig ausgebildet. Weiter weist der Gehäuseabschnitt 10 einen sich vom Aufnahmeraum 11 erstreckender Hohlraum 12 auf, welcher der Aufnahme des Stössels 2 dient. Durch die Anordnung des Hohlraumes 12 ist der Stössel 2 von äusseren Einflüssen, wie Schmutz oder Schlägen, geschützt, was die Lebensdauer der Presse erhöht.

Der Aufnahmeraum 11 erstreckt sich mit einem zylindrischen Querschnitt im wesentlichen entlang einer Längsachse L und dient wie bereits erwähnt der Aufnahme einer Kartusche. Auf der vom Gehäuseabschnitt 10 her gesehen gegenüberliegenden Seite weist der Aufnahmeraum 11 eine Öffnung 13 auf, über welche die Kartusche mit dem Dichtstoff in den Aufnahmeraum 11 eingelegt werden kann. Der Aufnahmeraum 11 umfasst weiter ein Anschlagselement 14, welches die Kartusche fest im Aufnahmeraum 11 hält und einen Anschlag gegen die Stösselbewegung bereitstellt. In der vorliegenden Ausführungsform weist das Anschlagselement 14 die Gestalt einer gefederten Wippe auf, welche mit einem Anschlagsfinger 15 in den Bereich der Öffnung 13 ragt. Vorzugsweise ist das Anschlagselement im Bereich der Öffnung 13 angeordnet.

Der Stössel 2 wird im wesentlichen im Gehäuseabschnitt 10 gelagert und kann entlang der Längsachse L bzw. M verschoben werden, und übt so eine Kraft auf die Kartusche aus, so dass das zähflüssige Medium aus der Kartusche ausgepresst wird. In der vorliegenden Ausführungsform liegt die Mittelachse M des Stössels 2 leicht versetzt von der Längsachse L des Aufnahmeraums 11. Eine kollineare Anordnung der beiden Achsen und L ist auch denkbar. Der Stössel 2 ist dabei in einer Betätigungsrichtung B zur Kartusche hin bzw. in den Aufnahmeraum 11 hinein und in einer der Betätigungsrichtung B entgegensetzten Rückwärtsrichtung R aus dem Aufnahmeraum 11 hinaus bewegbar. Bei einer Bewegung in Betätigungsrichtung B kann das zähflüssige Medium aus der Kartusche ausgepresst werden. Der Stössel 2 umfasst im wesentlichen einen Stösselkörper 21, eine Verzahnung 20, welche sich entlang einem Stösselkörper 21 erstreckt und an diesem angeformt ist, und ein Stösselflansch 22, welcher dem Stössel 2 im Bereich des Aufnahmeraums 1 angeformt ist. Die Verzahnung 20 ist mit der Vorschubeinheit 4 und der Arretiereinheit 5 im Eingriff, so wie dies unten beschrieben wird. Aufgrund dieser Ausbildung kann der Stössel 2 schrittweise in den Aufnahmeraum geschoben werden. Für den Benutzer heisst dies, dass pro Betätigung des Betätigungshebels 3 eine immer gleiche vordefinierte Menge aus der Kartusche ausgepresst wird.

Der Betätigungshebel 3 steht in der vorliegenden Ausführungsform mit dem Gehäuseabschnitt 10 in Verbindung und ist um einen Drehpunkt D verschwenkbar. Der Betätigungshebel 3 ist dabei so ausgebildet, dass dieser auf die Vorschubeinheit 4 wirkt und diese entsprechend betätigt. Hierfür weist der Betätigungshebel 3 eine Kulissenführung 30 auf. Der Betätigungshebel 3 ist im wesentlich von einer Ausgangsposition in eine Endposition verschwenkbar. Durch ein Rückstellelement 33 wird der Betätigungshebel 3 in seiner Ausgangsposition gehalten, so wie dies in der Figur 1 dargestellt ist, bzw. in diese zurückgestellt, sobald der Benutzer den Betätigungshebel 3 nicht mehr betätigt. Das Rückstellelement 33 hat hier die Gestalt einer Druckfeder. Der Betätigungshebel 3 umfasst hier vier optionale Ausnehmungen 34, in welche der Benutzer mit seinen Fingern eingreifen kann.

Die Vorschubeinheit 4 umfasst ein Vorschubelement 40, welches entlang der Längsachse L und winklig zu dieser bewegbar im Gehäuseabschnitt 10 angeordnet ist. Das Vorschubelement 40 umfasst dabei eine Verzahnung 41, mit welcher das Vorschubelement 40 in die Verzahnung 20 des Stössels 2 eingreifen kann. Wie von der Figur 2 erkannt werden kann, ist die Verzahnung 20 so ausgebildet, dass eine Kraft vom Vorschubelement 40 auf den Stössel in Richtung der Betätigungsrichtung B übertragbar ist. Das Verzahnungspaar 20, 41 wird mit der Detailansicht der Figur 9 untenstehend genauer erläutert. Weiter ist ein Federelement 42 angeordnet, welches eine Kraft bereitstellt, so dass das Vorschubelement 40 in Richtung Stössel 2 gedrückt wird. Das Federelement 42 steht vorzugsweise mit dem Gehäuseabschnitt 10 indirekt in Verbindung und ist so ausgebildet, dass das Vorschubelement wie oben beschrieben bewegbar ist. Das Federelement 42 ist zwischen Auslöseelement 6 und der Vorschubeinheit 4 bzw. der Arrtiereinheit 5 eingebettet.

Weiter umfasst das Vorschubelement 40 einen Kulissenzapfen 43, welcher in die Kulissenführung 30 des Betätigungshebels 3 einragt. Über diesen Kulissenzapfen 43 wird die Kraft von der Kulissenführung 30 auf das Vorschubelement 40 übertragen.

Die Arretiereinheit 5 umfasst hier ein Arretierelement 50, welches vorzugsweise senkrecht zur Längsachse L bzw. zum Stössel bewegbar ist und ein Federelement 51, welches das Arretierelement 50 in Richtung des Stössels 2 drückt. Das Federelement 51 kann dabei einstückig mit dem Federelement 42 ausgebildet sein, so wie dies in den Figuren dargestellt ist. Ein getrennte Ausführung ist auch denkbar. Das Arretierelement 50 bzw. die Arretiereinheit 5 dient im wesentlichen dazu, den Stössel 2 gegen eine Kraft in die Rückstellrichtung R zu arretieren. Eine solche Kraft kann beispielsweise durch Relaxieren des zähflüssigen Mediums erfolgen. Das Arretierelement 50 umfasst weiter eine Verzahnung 52, welche in die Verzahnung 20 des Stössels 2 eingreift. Die Verzahnung 52 ist dabei so ausgebildet, dass bei einer Bewegung des Stössel 2 in Betätigungsrichtung, also zur Kartusche hin, das Arretierelement 50 entgegen der Wirkung der Federkraft des Federelementes 51 vom Stössel weg bewegt wird.

Mit Hilfe der Figur 9 wird nun die Verzahnungspaarung zwischen Vorschubelement 40 und Stössel 2, sowie zwischen Arretierelement 50 und Stössel 2 erläutert.

Die Verzahnung 20 am Stösselkörper 2 ist im wesentlichen sägezahn-förmig ausgebildet. Vom Zahngrund 23 her gesehen erstreckt sich eine Mitnehmerflanke 24 im wesentlichen senkrecht zur Betätigungsrichtung B des Stössels 2 und eine Winkelflanke 25 winklig zur Betätigungsrichtung B. Die Winkelflanke 25 ist dabei so angeordnet, dass die lichte Weite zwischen Winkelflanke 25 und Mitnehmerflanke 24 mit zunehmendem Abstand vom Stösselkörper grösser wird. Mitnehmerflanke 24 und Winkelflanke 25 bilden folglich einen Zahn in der Verzahnung 20.

Die Verzahnung 41 und auch die Verzahnung 52 sind ebenfalls sägezahn-förmig ausgebildet.

Die Verzahnung 41 umfasst ebenfalls eine Mitnehmerflanke 44 und eine Winkelflanke 45, welche analog zur Verzahnung 20 angeordnet sind. Folglich steht die Mitnehmerflanke 24 der Verzahnung 20 mit der Mitnehmerflanke 44 der Verzahnung 41 in flächigem Kontakt. Sobald nun das Vorschubelement 40 entlang der Betätigungsrichtung B verschoben wird, überträgt die Mitnehmerflanke 44 eine Kraft auf die Mitnehmerflanke 24 und der Stössel 2 wird ebenfalls entlang der Betätigungsrichtung B verschoben. Bei der Rückstellbewegung V des Vorschubelementes, also von der Endposition in die Ausgangsposition, stehen die beiden Winkelflanken 25 und 45 miteinander in Kontakt. Aufgrund der Relativbewegung zwischen Vorschubelement 40 und feststehendem Stössel 2 gleitet die Winkelflanke 45 auf der Winkelflanke 25 und das Vorschubelement 40 wird winklig zum Stössel in Richtung Ausgangsposition gedrückt, wie dies durch den Pfeil V dargestellt ist.

Die Verzahnung 52 umfasst eine Blockierflanke 54 und eine Winkelflanke 55. Die Blockierflanke 54 ist mit der Mitnehmerflanke 24 des Stössels in Kontakt und die Winkelflanke 55 mit der entsprechenden Winkelflanke 25. Das Arretierelement 50 wird mittels dem Federelement 51 zum Stössel 2 hin gedrückt. Bei einer Betätigung des Stössels 2 in Betätigungsrichtung B durch das Vorschubelement 40 stehen die beiden Winkelflanken 55 und 45 in flächigen Kontakt, wobei aufgrund der Bewegung eine Kraft von der Winkelflanke 55 auf die Winkelflanke 45 wirkt, so dass das Arretierelement 50 vom Stössel 2 entlang des Pfeils S aus der Verzahnung 20 weggeschoben wird. Sobald das Arretierelement 50 soweit weggeschoben wird, dass die beiden Winkelflanken 45, 55 nicht mehr in Kontakt sind, drückt das Federelement 51 das Arretierelement 50 wieder in die Verzahnung 20. Im Ruhezustand, also wenn sich der Stössel 2 nicht bewegt, steht die Blockierflanke 54 mit der Mitnehmerflanke 24 in Kontakt, und stellt so eine Arretierung gegen eine Verschiebung des Stössels 2 in die Rückwartsrichtung R bereit.

Mit den Figuren 3 bis 8 wird nun der Betätigungsablauf des Vortriebes des Stössels 2 genauer erläutert.

In der Figur 2 und 3 befinden sich alle für die Bewegung relevanten Elemente in der Ausgangsposition, wobei der Stössel 2 in der Figur 2 an der hintersten Position und in der Figur 3 im vorderen Bereich gezeigt ist. Bei einer Betätigung des Betätigungshebels 3 wird dieser um den Drehpunkt D verschwenkt, wobei der Kulissenführung 30 mit einer ersten Kulissenkante 31 mit dem Kulissenzapfen 43 in Kontakt kommt. Dies wird mit dem Bezugszeichen 35, welches den Kontaktpunkt zeigt, dargestellt. Die Betätigung des Betätigungshebels 3 wird durch den Pfeil 100 dargestellt. Das Vorschubelement 40 wird von seiner Ausgangsposition in Betätigungsrichtung B in Richtung Endposition verschoben, was durch den Pfeil 101 dargestellt ist. Das Arretierelement 50 wird aufgrund des Vorschubes des Stössels 2 wie oben beschrieben nach unten gedrückt, was durch den Pfeil 102 dargestellt wird.

In der Figur 4 kann erkannt werden, dass durch die Verschwenkbewegung und die Gestalt der Kulissenkante 31 der Abstand zwischen dem Drehpunkt D und dem Kulissenzapfen 43 mit zunehmendem Grad der Verschwenkung vergrössert wird, wodurch das Vorschubelement 40 in Betätigungsrichtung B, entlang Pfeil 101 verschoben wird. Aufgrund des Eingriffes zwischen der Verzahnung 20 des Stössels 2 und der Verzahnung 41 des Vorschubelementes wird der Stössel 2 zusammen mit dem Vorschubelement in Betätigungsrichtung B verschoben. Bezüglich der Figur 3 ist noch anzumerken, dass sich der Stössel hier bereits in einer weiter vorgeschobener Position als in der Figur 2 befindet.

In der Figur 5 befindet sich der Betätigungshebel 3 und auch das Vorschubelement 40 in der jeweiligen Endposition. Das Arretierelement 50 bewegt sich bei Erreichen der Endposition in die Verzahnung zurück und arretiert so den Stössel gegen eine Bewegung in Rückstellrichtung R, was mit dem Pfeil 103 dargestellt ist. In dieser Position ist die Distanz zwischen Drehpunkt D und Kontaktpunkt 35 zwischen erster Kulissenkante 31 und Kulissenzapfen 43 am grössten. Folglich ist der Hub des Stössels 2 in Betätigungsrichtung B vollständig ausgeführt.

In der Figur 6 wird die erste Rückstellbewegung gezeigt. Sobald nun der Benutzer den Betätigungshebel 3 los lässt, wird dieser aufgrund des Rückstellelementes 33 von seiner Endstellung in seine Ausgangsstellung bewegt, also entgegen der Verschwenkbewegung wie eben beschrieben. Die Bewegung des Betätigungshebels 3 ist durch Pfeil 104 dargestellt. Dabei kommt der Kulissenzapfen 43 des Vorschubelementes 40 mit der zweiten Kulissenkante 32 der Kulissenführung 30 in Kontakt. Dies wird in der Figur 5 mit dem Kontaktpunkt 36 dargestellt. Über den ersten Abschnitt weist die zweite Kulissenkante 32 eine konstante Krümmung auf und über einen zweiten Abschnitt steigt die Krümmung stärker an, was die Distanz zwischen Kontaktpunkt 36 und Drehpunkt D bei kleinerem Verschwenkweg mit grösserem Grad verkleinert.

Sobald der Kulissenzapfen 43 mit dem zweiten Abschnitt der zweiten Kulissenkante 32 in Kontakt kommt, wird das Vorschubelement von seiner Endlage winklig zum Stössel 2 vom Stössel 2 weg in Richtung Ausgangsstellung bewegt. Dies ist in der Figur 7 mit dem Pfeil 105 so dargestellt. Bei dieser Bewegung wird das Federelement 42 komprimiert.

In der Figur 8 kann dann erkannt werden, wie das Vorschubelement 40 nicht mehr vollständig mit dem Stössel in Kontakt ist. In dieser Position steht die zweite Kulissenkante 32 im wesentlichen senkrecht zum Stössel 2, so dass das Federelement 42 das Vorschubelement 40 wieder in Richtung Verzahnung 20 des Stössels 2 drücken kann, wie dies in Figur 7 und 8 verdeutlicht wird. Dieser eben beschriebene Bewegungsablauf wird durch die Pfeile 105 und 106 dargestellt. Die Endlage des Vorschubelementes 40 und auch des Betätigungshebels 3 wird in der Figur 3 entsprechend dargestellt.

Während der gesamten Rückstellbewegung des Vorschubelementes befindet sich das Arretierelement 5 im Eingriff mit der Verzahnung 20 des Stössels 2.

In der Figur 8 kann weiter erkannt werden, dass im Aufnahmeraum eine gefederte Fangklinke 16 angeordnet ist, welche in eine Öffnung 26 am Stössel 2 eingreift, wenn dieser die vordere Endlage erreicht hat. So kann verhindert werden, dass der Stössel 2 aus seiner Führung herausfallen kann. Die Fangklinke 16 ist optional angeordnet. Wenn der Benutzer den Stössel 2 in seine Ausgangsposition schiebt, so wird die Fangklinke 16 aufgrund der schiefen Ebene 27 in der Öffnung 26 gegen die Federkraft gedrückt.

In der Figur 10 wird die Rückstellung des Stössels 2 gezeigt, welche nötig ist, um die Kartusche zu ersetzen. Hierfür ist ein Auslöseelement 6 angeordnet, welches die Arretiereinheit 5 und auch die Vorschubeinheit 4 aus dem Eingriff mit der Verzahnung des Stössels bringt, so dass der Stössel 2 frei bewegbar wird, und vom Benutzer von Hand entlang der Rückwärtsrichtung R verschoben werden kann. Hierbei wird das Auslöselement 6 in Richtung der Rückwartsrichtung R verschoben, wobei dann eine entsprechende Kraft auf das Arretierelement 5 und auch auf das Vorschubelement 4 wirkt, so dass diese aufgrund der Verzahnung mit dem Stössel 2 aus der Verzahnung bewegt werden. Diese Bewegung wird durch den Pfeil 107 gezeigt. In einer weiteren Ausführungsform ist es zudem denkbar, dass das Auslöseelement 6 eine schiefe Ebene umfasst, welche die Vorschubeinheit 4 und die Arrtiereinheit 5 aus dem Eingriff mit dem Stössel 2 bringt. Die beiden Federelemente 42 und 51 können mit dem Auslöseelement 6 in Verbindung stehen.

Der Aufnahmeraum 11 weist vorzugsweise einen Durchmesser von 25mm bis 75 mm auf, so dass entsprechende Kartuschen einsetzbar sind. Insbesondere weist der Aufnahmeraum einen Durchmesser von 51 mm auf.

Typischerweise wird eine Kraft von 1 Newton bis 900 Newton durch den Stössel 2 bereitgestellt. Besonders bevorzugt werden 400 Newton.

**BEZUGSZEICHENLISTE**

| | | | |
|---|---|---|---|
| 1 | Gehäuse | 32 | zweite Kulissenkante |
| 2 | Stössel | 33 | Rückstellelement |
| 3 | Betätigungshebel | 34 | Ausnehmungen |
| 4 | Vorschubeinheit | 35 | Kontaktpunkt |
| 5 | Arretiereinheit | 36 | Kontaktpunkt |
| 6 | Auslöseelement | | |
| | | 40 | Vorschubelement |
| 10 | Gehäuseabschnitt | 41 | Verzahnung |
| 11 | Aufnahmeraum | 42 | Federelement |
| 12 | Hohlraum | 43 | Kulissenzapfen |
| 13 | Öffnung | 44 | Mitnehmerflanke |
| 14 | Anschlagselement | 45 | Winkelflanke |
| 15 | Anschlagsfinger | | |
| 16 | Fangklinke | 50 | Arretierelement |
| | | 51 | Federelement |
| 20 | Verzahnung | 52 | Verzahnung |
| 21 | Stösselkörper | 54 | Blockierflanke |
| 22 | Stösselflansch | 55 | Winkelflanke |
| 23 | Zahngrund | | |
| 24 | Mitnehmerflanke | B | Betätigungsrichtung |
| 25 | Winkelflanke | R | Rückwärtsrichtung |
| 26 | Öffnung | L | Längsachse |
| 27 | schiefe Ebene | M | Mittelachse |
| | | D | Drehpunkt |
| 30 | Kulissenführung | | |
| 31 | erste Kulissenkante | | |

## Patentansprüche

1. Presse zum Auspressen eines zähflüssigen Mediums aus einer Kartusche, umfassend einen Aufnahmeraum (1) zur Aufnahme der Kartusche, einen in den Aufnahmeraum schiebbaren Stössel (2) mit einer Verzahnung (20), wobei der Stössel (2) entlang einer Längsachse (L) in einer Betätigungsrichtung (B) und in einer der Betätigungsrichtung (B) entgegensetzten Rückwärtsrichtung (R) bewegbar ist, einen Betätigungshebel (3), der um einen Drehpunkt (D) über einen Verschwenkweg verschwenkbar ist, eine Vorschubeinheit (4) zum Vorschieben des Stössels (2), wobei die Vorschubeinheit (4) über den Betätigungshebel (3) betätigt wird, und eine Arretiereinheit (5) zur Arretierung des Stössels (2), wobei
die Vorschubeinheit (4) ein Vorschubelement (40) umfasst, welches eine zur Verzahnung (20) des Stössels (2) korrespondierende Verzahnung (41) aufweist und mit dem Betätigungshebel (3) in Verbindung steht, so dass das Vorschubelement (40) bei Verschwenkung des Betätigungshebels (3) von einer Ausgangsposition entlang der Betätigungsrichtung (B) in eine Endposition geschoben wird, wobei das Vorschubelement (40) bei Beginn der Betätigung des Betätigungshebels (3) und über den gesamten Betätigungsweg des Betätigungshebels (3) mit der Verzahnung (20) des Stössels (2) im Eingriff ist und so den Stössel (2) entlang der Betätigungsrichtung (B) bewegt, und wobei die Arretiereinheit (5) ein Arretierelement (50) umfasst, welches vor und nach der Betätigung des Betätigungshebels (4) im Eingriff mit der Verzahnung (20) des Stössels (2) ist und so dessen Bewegung in die Rückwärtsrichtung (R) blockiert, **dadurch gekennzeichnet, dass** der Betätigungshebel (3) eine Kulissenführung (30) umfasst, welche mit dem Vorschubelement (40) in Verbindung steht, wobei das Vorschubelement (40) bei Verschwenkung des Betätigungshebels (3) von der Ausgangsstellung in die Endstellung entlang der Betätigungsrichtung (B) geschoben wird.

2. Presse nach Anspruch 1, **dadurch gekennzeichnet, dass** die Kulissenführung (30) mit einem am Vorschubelement (40) angeformten Kulissenzapfen (43) in Verbindung steht.

3. Presse nach einem der vorhergehenden Ansprüche, **dadurch gekennzeichnet, dass** die Kulissenführung (30) eine erste Kulissenkante (31) und eine zweite Kulissenkante (32) umfasst, wobei die erste Kulissenkante (31) das Vorschubelement (40) in Betätigungsrichtung (B) bewegt, und wobei die zweite Kulissenkante (32) das Vorschubelement (40) in die Rückwärtsrichtung bewegt.

4. Presse nach Anspruch 3, **dadurch gekennzeichnet, dass** die erste Kulissenkante (31) die Gestalt eines Kreissegmentes aufweist, wobei der Radius des Kreissegmentes vom Drehpunkt (D) her gesehen über die gesamte Länge des Kreissegmentes zunimmt, so dass die Distanz zwischen dem Drehpunkt (D) und dem Kontaktpunkt (35) zwischen Vorschubelement (40) und ersten Kulissenkante (31) über den Verlauf bei Betätigung zunimmt.

5. Presse nach Anspruch 4, **dadurch gekennzeichnet, dass** die Distanz zwischen Drehpunkt (D) und Kontaktpunkt (35) über den gesamten Betätigungsweg kontinuierlich zunimmt.

6. Presse nach einem der vorhergehenden Ansprüche, **dadurch gekennzeichnet, dass** das Vorschubelement (40) über ein Federelement (42) gegen den Stössel (2) gedrückt wird, so dass die Verzahnung (41) des Vorschubelementes (40) im Eingriff mit der Verzahnung (20) des Stössels (2) ist.

7. Presse nach einem der vorhergehenden Ansprüche, **dadurch gekennzeichnet, dass** die Verzahnung (20, 41) zwischen Vorschubelement (40) und Stössel (2) so ausgebildet ist, dass in Betätigungsrichtung (B) eine Kraftübertragung in diese Richtung zugelassen wird.

8. Presse nach einem der vorhergehenden Ansprüche, **dadurch gekennzeichnet, dass** die Verzahnung (20, 41) zwischen Vorschubelement (40) und Stössel (2) so ausgebildet ist, dass bei einer relativen Bewegung zwischen Vorschubelement (40) und Stössel (2) in die Rückwärtsrichtung (R) die Verzahnungsverbindung zwischen Stössel (2) und Arretierelement (50) aufgehoben wird, wobei das Vorschubelement (40) winklig aus der Verzahnungsverbindung geschoben wird.

9. Presse nach einem der vorhergehenden Ansprüche, **dadurch gekennzeichnet, dass** die Presse ein Anschlagselement (16, 26) umfasst, an welchem der Stössel (2) in seiner Endlage ansteht, so dass ein Herausfallen des Stössels (2) verhindert wird.

10. Presse nach einem der vorhergehenden Ansprüche, **dadurch gekennzeichnet, dass** ein Auslöseelement (6) vorgesehen ist, mit welchem das Vorschubelement (40) und das Arretierelement (50) aus der Verzahnung (20) des Stössels (2) bewegbar ist, so dass der Stössel (2) in die Rückwärtsrichtung bewegbar ist.

11. Presse nach einem der vorhergehenden Ansprüche, **dadurch gekennzeichnet, dass** das Arretierelement (50) mit einem Federelement (42, 51) gegen die Verzahnung des Stössels (2) gedrückt wird, wobei bei einer Bewegung des Stössels (2) in Betätigungsrichtung (B) eine Kraft gegen die Federkraft des Federelementes (42, 51) durch die Ausbildung der Verzahnung (20, 52) zwischen Stössel (2) und Arretierelement (50) resultiert, so dass die Verzahnungsverbindung zwischen Stössel (2) und Arretierelement (50) aufgehoben wird.

12. Presse nach einem der vorhergehenden Ansprüche, **dadurch gekennzeichnet, dass** das Federelement (43) des Vorschubelementes (40) einstückig mit dem Federelement (51) des Arretierelementes (50) ausgebildet ist.

## Claims

1. Gun for dispensing a viscous medium from a cartridge, comprising a receiving space (1) for receiving the cartridge, a pressure rod (2) which can be pushed into the receiving space and has a serration (20), wherein the pressure rod (2) is movable along a longitudinal axis (L) in an actuating direction (B) and in a rearward direction (R) opposite to the actuating direction (B), an actuating lever (3), which can be pivoted about a pivot point (D) over a pivoting path, an advancing unit (4) for advancing the pressure rod (2), wherein the advancing unit (4) is actuated by means of the actuating lever (3), and an arresting unit (5) for arresting the pressure rod (2), wherein
the advancing unit (4) comprises an advancing element (40), which has a serration (41) corresponding to the serration (20) of the pressure rod (2) and is in connection with the actuating lever (3) such that, when the actuating lever (3) pivots, the advancing element (40) is pushed from a starting position along the actuating direction (B) into an end position, wherein the advancing element (40) is in engagement with the serration (20) of the pressure rod (2) at the beginning of the actuation of the actuating lever (3) and over the entire actuating path of the actuating lever and thus moves the pressure rod (2) along the actuating direction (B), and wherein the arresting unit (5) comprises an arresting element (50), which is in engagement with the serration (20) of the pressure rod (2) before and after the actuation of the actuating lever (4) and thus blocks the movement thereof in the rearward direction (R), **characterized in that** the actuating lever (3) comprises a slotted guide (30) which is in connection with the advancing element (40), wherein the advancing element (40) is pushed from the starting position along the actuating direction (B) into the end position when the actuating lever (3) pivots.

2. Gun according to claim 1, **characterized in that** the slotted guide (30) is in connection with a slotted guide pin (43) that is formed at the advancing element (40).

3. Gun according to any one of the preceding claims, **characterized in that** the slotted guide (30) comprises a first slotted guide edge (31) and a second slotted guide edge (32), wherein the first slotted guide edge (31) moves the advancing element (40) in the actuating direction (B), and wherein the second slotted guide edge (32) moves the advancing element (40) in the rearward direction.

4. Gun according to claim 3, **characterized in that** the first slotted guide edge (31) has the shape of a circular segment, wherein the radius of the circular segment as seen from the point of rotation (D) increases over the entire length of the circular segment, such that the distance between the point of rotation (D) and the point of contact (35) between the advancing element (40) and the first slotted guide edge (31) increases over the course when actuated.

5. Gun according to claim 4, **characterized in that** the distance between the point of rotation (D) and the point of contact (35) continuously increases over the entire actuating path.

6. Gun according to any one of the preceding claims, **characterized in that** the advancing element (40) is pressed against the pressure rod (2) via a spring element (42), such that the serration (41) of the advancing element (40) is in engagement with the serration (20) of the pressure rod (2).

7. Gun according to any one of the preceding claims, **characterized in that** the serration (20, 41) between the advancing element (40) and the pressure rod (2) is formed such, that a force transmission in the actuating direction (B) is permitted in that direction.

8. Gun according to any one of the preceding claims, **characterized in that** the serration (20, 41) between the advancing element (40) and the pressure rod (2) is formed such, that the serration connection between pressure rod (2) and arresting element (50) is abolished upon a relative movement between the advancing element (40) and the pressure rod (2) in the rearward direction (R), wherein the advancing element (40) is angularly pushed out of the serration connection.

9. Gun according any one of the preceding claims, **characterized in that** the gun comprises a stop element (16, 26), on which the pressure rod (2) abuts in its end position, such that the pressure rod (2) is prevented from falling out.

10. Gun according to any one of the preceding claims, **characterized in that** a trigger element (6) is provided with which the advancing element (40) and the arresting element (50) is movable out of the serration (20) of the pressure rod (2), such that the pressure rod (2) is movable in the rearward direction.

11. Gun according to any one of the preceding claims, **characterized in that** the arresting element (50) is pressed against the serration of the pressure rod (2) via a spring element (42, 51), wherein a force against the spring force of the spring element (42, 51) results upon movement of the pressure rod (2) in the actuating direction (B) by means of the formation of the serration (20, 52) between the pressure rod (2) and the arresting element (50), such that the serration connection between the pressure rod (2) and the arresting element (50) is abolished.

12. Gun according to any one of the preceding claims, **characterized in that** the spring element (43) of the advancing element (40) is integrally formed with the spring element (51) of the arresting element (50).

## Revendications

1. Presse pour exprimer un milieu visqueux d'une cartouche, comprenant un espace de logement (1) pour le logement de la cartouche, un coulisseau (2) muni d'une denture (20) pouvant être coulissé dans l'espace de logement, le coulisseau (2) pouvant être déplacé dans une direction d'actionnement (B) et dans une direction arrière (R) opposée à la direction d'actionnement (B) le long d'un axe longitudinal (L), un levier d'actionnement (3), pouvant être pivoté autour d'un point de pivotage (D) le long d'une course de pivotement, une unité d'avancement (4) permettant de faire avancer le coulisseau (2), l'unité d'avancement (4) étant actionnée à travers le levier d'actionnement (3), et une unité d'arrêt (5) permettant d'arrêter le coulisseau (2), où
l'unité d'avancement (4) comprend un élément d'avancement (40) présentant une denture correspondante (41) à la denture (20) du coulisseau (2) et étant relié au levier d'actionnement (3), de sorte que l'élément d'avancement (40) est coulissé depuis une position de départ vers une position finale le long de la direction d'actionnement (B), lors du pivotement du levier d'actionnement (3), où l'élément d'avancement (40) est en prise avec la denture (20) du coulisseau (2) au début de l'actionnement du levier d'actionnement (3) et le long de la course entière d'actionnement du levier d'actionnement (3) et déplace ainsi le coulisseau (2) le long de la direction d'actionnement (B), et où l'unité d'arrêt (5) comprend un élément d'arrêt (50), qui est en prise avec la denture (20) du coulisseau (2) avant et après l'actionnement du levier d'actionnement (4) et bloque ainsi son déplacement dans la direction arrière (R), **caractérisée en ce que** le levier d'actionnement (3) comprend un guidage à coulisse (30), lequel est relié à l'élément d'avancement (40), où lors du pivotement du levier d'actionnements (3) l'élément d'avancement (40) est coulissé depuis la position de départ vers la position finale, le long de la direction d'actionnement (B).

2. Presse selon la revendication 1, **caractérisée en ce que** le guidage à coulisse (30) est relié à un doigt de coulisse (43) formé sur l'élément d'avancement (40).

3. Presse selon une des revendications précédentes, **caractérisée en ce que** le guidage à coulisse (30) comprend une première arête à coulisse (31) et une deuxième arête à coulisse (32), où la première arête à coulisse (31) déplace l'élément d'avancement (40) dans la direction d'actionnement (B), et où la deuxième arête à coulisse (32) déplace l'élément d'avancement (40) dans la direction arrière.

4. Presse selon la revendication 3, **caractérisée en ce que** la première arête à coulisse (31) présente une forme de segment circulaire, où le rayon du segment circulaire augmente le long de la longueur entière du segment circulaire vu à partir du point de pivotage (D), de sorte que la distance entre le point de pivotage (D) et le point de contact (35) augmente entre l'élément d'avancement (40) et la première arête à coulisse (31) le long du parcours, lors de l'actionnement.

5. Presse selon la revendication 4, **caractérisée en ce que** la distance entre le point de pivotage (D) et le point de contact (35) augmente de manière continue le long de la course d'actionnement entière.

6. Presse selon une des revendications précédentes, **caractérisée en ce que** l'élément d'avancement (40) est maintenu contre le coulisseau (2) à travers un élément à ressort (42), de sorte que la denture (41) de l'élément d'avancement (40) est en prise avec la denture (20) du coulisseau (2).

7. Presse selon une des revendications précédentes, **caractérisée en ce que** entre l'élément d'avancement (40) et le coulisseau (2), la denture (20, 41) est formé de sorte à permettre une transmission de force dans la direction d'actionnement (B).

8. Presse selon une des revendications précédentes, **caractérisée en ce que** entre l'élément d'avancement (40) et le coulisseau (2), la denture (20, 41) est formé de sorte que lors d'un déplacement relatif entre l'élément d'avancement (40) et le coulisseau (2) dans la direction arrière (R), la liaison de denture entre le coulisseau (2) et l'élément d'arrêt (50) est supprimée, où l'élément d'avancement (40) est coulissé de façon angulaire hors de la liaison de denture.

9. Presse selon une des revendications précédentes, **caractérisée en ce que** la presse comprend un élément de butée (16, 26), auquel le coulisseau (2) touche dans sa position finale, de sorte qu'une perte du coulisseau (2) est évitée.

10. Presse selon une des revendications précédentes, **caractérisée en ce que** un élément de déclenchement (6) est prévu avec lequel l'élément d'avancement (40) et l'élément d'arrêt (50) sont déplaçables hors de la denture (20) du coulisseau (2), de sorte que le coulisseau (2) est déplaçable dans la direction arrière.

11. Presse selon une des revendications précédentes, **caractérisée en ce que** l'élément d'arrêt (50) est maintenu, à travers un élément à ressort (42, 51), contre la denture du coulisseau (2), où, lors d'un déplacement du coulisseau (2) dans la direction d'actionnement (B), en raison de la forme de la denture (20, 52) entre le coulisseau (2) et l'élément d'arrêt (50), une force contraire à la force de ressort de l'élément à ressort (42, 51) résulte, de sorte que la liaison de denture entre le coulisseau (2) et l'élément d'arrêt (50) est supprimée.

12. Presse selon une des revendications précédentes, **caractérisée en ce que** l'élément à ressort (43) de l'élément d'avancement (40) est formé en une pièce avec l'élément à ressort (51) de l'élément d'arrêt (50).
